# EUROPÄISCHE PATENTSCHRIFT

(11) **EP 3 543 446 B1**
(45) Veröffentlichungstag und Bekanntmachung des Hinweises auf die Patenterteilung: **05.05.2021**
(21) Anmeldenummer: 19158600.7
(22) Anmeldetag: 21.02.2019
(51) Int. Cl.: E05F 15/63, G08B 17/00, G08B 25/10, E05F 15/72, E05F 15/77, A62C 2/24, E05B 65/10

(54) **DRAHTLOSKOMPONENTE EINER BRANDSCHUTZ-FESTSTELLANLAGE ODER EINER BRANDMELDEANLAGE, VERFAHREN ZUR DARBIETUNG DER SIGNALSTÄRKE**
WIRELESS COMPONENT OF A FIRE RESISTANT HOLDING INSTALLATION OR A FIRE ALARM SYSTEM, METHOD FOR DISPLAYING SIGNAL STRENGTH
COMPOSANT SANS FIL D'UNE INSTALLATION DE VERROUILLAGE ANTI-INCENDIE OU D'UNE INSTALLATION DE DÉTECTION D'INCENDIE, PROCÉDÉ D'EXÉCUTION DE L'INTENSITÉ DU SIGNAL

(30) Priorität: 20.03.2018 DE 102018204214
(43) Veröffentlichungstag der Anmeldung: 25.09.2019
(73) Patentinhaber: GEZE GmbH, 71229 Leonberg (DE)
(72) Erfinder: Hucker, Matthias, 76359 Marxzell (DE); Palminteri, Daniel, 76327 Pfinztal (DE)

(56) Entgegenhaltungen:
- DE-B4-102014 225 297
- US-A1- 2016 237 732
- US-B1- 6 891 479
- Rf Module Datasheet: "XBee /XBee-PRO S2C Zigbee", , 31. Dezember 2017 (2017-12-31), XP055600324, Gefunden im Internet: URL:https://www.digi.com/resources/documen tation/digidocs/pdfs/90002002.pdf [gefunden am 2019-06-27]

## Beschreibung

Die Erfindung betrifft eine Drahtloskomponente einer Brandschutz-Feststellanlage oder einer Brandmeldeanlage.

Die US 2016/237732 A1 offenbart ein Türschließsystem mit einem mechanisch vorgespannten Türschließer, der über eine Auflagefläche an oder neben einer Flügeltür angeordnet ist. Das System umfasst auch einen rotierenden Türschließarm, der mit einem Ende mit dem Türschließer verbunden ist, und mit dem anderen Ende, derart konfiguriert ist, um die Tür zu schließen. Das Türschließsystem umfasst einen Relaisschalter, der ein Schließsignal einer Branderkennungsvorrichtung empfängt, wobei der Relaisschalter bei Erkennung des Schließsignals einen Stromkreis schließt. Das Schließen des Stromkreises stellt eine elektrische Kopplung zwischen einer Batterie und einem Spannungswandler bereit. Der Spannungswandler erhöht die Batteriespannung und liefert eine erhöhte Ausgangsspannung für einen elektronischen Schlag. Als Reaktion darauf öffnet sich der elektronische Schlag und gibt den Türschließer frei, der die Tür schließt.

Bezugnehmend auf Fig. 4 wird zunächst allgemein eine Feststellanlage 100 beschrieben, wie sie aus der DE 102014225297 B4 bekannt ist. In Fig. 4 beschreiben Pfeile zwischen Kästchen Funkstrecken, während Linien verdrahtete Verbindungen darstellen. 112 sind zwei drahtlose Brandsensoren, und 114 ist ein Handauslösetaster. Brandmelder können Brandbedingungen, etwa Rauch oder bestimmte Gase und womöglich auch Strahlung detektieren und ein entsprechendes Alarmsignal abgeben. Die Signalabgabe erfolgt über die gezeigte Funkstrecke. Über einen Handauslösetaster 114 kann ein qualitativ gleicher Alarm ausgelöst werden, der ebenso über eine Funkstrecke übertragen wird.

Mit 126 ist eine Kommunikationsschnittstelle bezeichnet, die mit den peripheren Funkkomponenten drahtloser Brandmelder 112 und Handauslösetaster 114 (nachfolgend auch nur als "periphere Komponenten" angesprochen) die Funkkommunikation ermöglicht. Die kommunikationsschnittstelle 126 wird auch als "Zentralkomponente" angesprochen. Die Kommunikation ist vorzugsweise bidirektional. Dann sind alle Komponenten 112, 114 und 126 sendend und empfangend.

Zur Handhabung der mehreren Kanäle kann ein geeignetes Multiplex implementiert sein. Hardwareseitig kann es durch Schalter definiert werden. Funkseitig werden Zugriffskonflikte kaum auftreten, da die Signalisierungszeiten sehr kurz im Vergleich zu den Zykluszeiten sind (Faktor < 10⁻⁶). Wenn dennoch ein unwahrscheinlicher Zugriffskonflikt entsteht, sind geeignete Neuversenderoutinen implementiert, damit Nachrichten nicht verloren gehen. Die peripher sendenden Komponenten drahtloser Brandmelder und Handauslösetaster können Identifizierungsdaten mitsenden, so dass in der Kommunikationsschnittstelle 126 erkannt werden kann, von welcher Komponente die jeweilige Sendung kommt.

128 ist ein Widerstandssimulationsmittel, mittels dessen in einer Komponente, insbesondere einer zentralen Komponente, Fehlersituationen simuliert werden können, die eine andere funkende Komponenten 112 und 114 (Drahtloskomponenten) betreffen. Unter "Komponente" kann dabei ein eigenständig montierbarer oder aufsteckbarer Anlagenteil verstanden werden. Eine "Funkkomponente" oder "Drahtloskomponente" kann eine Komponente sein, die über eine Funkstrecke an eine andere Komponente Informationen sendet und/oder von dieser empfängt. Verdrahtete Komponenten erkennen ihre Verbindung anhand einer Widerstandsüberwachung. Widerstand sehr hoch oder unendlich oder Widerstand sehr klein oder praktisch 0 bedeuten Fehler im Sinne einer Leitungsunterbrechung oder eines Kurzschlusses, während Widerstände in einem mittleren Bereich eine ordnungsgemäße Verbindung kennzeichnen. Dies wird von der überwachenden Komponente überprüft. Damit eine überwachende Komponente für angekoppelte Funkkomponenten die gleichen Überwachungsroutinen laufen lassen kann wie für festverdrahtete Komponenten, ist an der überwachungsseitigen Funkschnittstelle 126 ein Widerstandssimulationsmittel 128 vorgesehen. Wenn der Signalaustausch über die Funkstrecke an der Funkschnittstelle 126 ergibt, dass ein Funk-Konnektivitätsproblem oder auch ein sonstiges Problem in der angekoppelten Funkkomponente vorliegt, kann das Widerstandssimulationsmittel 128 (gesteuert durch die Funkschnittstelle oder eigene Logik) dazu verwendet werden, dieses Problem so zu signalisieren, wie es ein Leitungsbruch oder Kurzschluss einer festverdrahteten Komponente tun würde. Die Kommunikationsschnittstelle 126 und das Widerstandssimulationsmittel 128 können zu einem Zusatzmodul 124 zusammengefasst sein. Das Zusatzmodul 124 ist an eine Steuer- und/oder Auswerteeinrichtung 118 (nachfolgend auch kurz als Steuerung 118 bezeichnet) angeschlossen. Der Anschluss kann durch ein unmittelbares Aufstecken des Moduls auf die Einrichtung 118 erfolgen oder mittels einer länglichen Leitung. Genauso gut ist es aber möglich, die Kommunikationsschnittstelle 126 und das Widerstandssimulationsmittel 128 integral mit der Steuerung 118 vorzusehen. 116 ist eine Energieversorgung für die fest verdrahteten Komponenten.

120 ist eine Feststellvorrichtung mit Auslösevorrichtung. Sie löst auf das Vorliegen vorbestimmter Bedingungen hin eine mechanische Maßnahme aus. Regelmäßig ist dies das Veranlassen eines Türschlusses oder eines Torschlusses. Die Maßnahme erfolgt planmäßig dann, wenn der drahtlose Brandmelder 112 oder der Handauslösetaster 114 ein entsprechendes Signal zunächst über die Funkstrecke an die Kommunikationsschnittstelle 126 übertragen hat, die es mindestens an die Steuerung 118 weiterleitet und die dann die nötigen Veranlassungen trifft.

Um die Konnektivität zwischen dem funkenden Komponenten 112 bzw. 114 und der Kommunikationsschnittstelle 126 zu überwachen, ist neben der Mitteilung von Alarmen eine regelmäßige bzw. periodische Kommunikation zwischen ihnen implementiert. Wenn sie nicht oder nicht wie vorgesehen stattfindet, werden geeignete Maßnahmen ausgelöst. Die regelmäßige Kommunikation über die Funkstrecken ist so gestaltet, dass sie von der peripheren Komponente drahtloser Brandmelder 112 oder Handauslösetaster 114 periodisch gestartet wird. Es wird dann eine Nachricht (nachfolgend "Verbindungstestnachricht" genannt) von der peripheren Komponente an die Kommunikationsschnittstelle 126 gesendet, von der es rückwärts zur peripheren Komponente hin quittiert wird (was nachfolgend als "Quittungsnachricht" bezeichnet wird). Die Periodendauer dieser Tests liegt unter 100 Sekunden, vorzugsweise unter 80 oder unter 70 Sekunden. Sie kann über 40 oder über 50 Sekunden liegen.

Die Verbindungstestnachricht selbst dauert nur wenige Millisekunden, gleiches gilt für die Quittungsnachricht, die nach Empfang der Verbindungstestnachricht zurück zur peripheren Komponente gesendet wird. Wenn die Steuerung 118 nicht die erwartete Verbindungstestnachricht im vorgesehen Zeitfenster erhält, werden weitere Maßnahmen veranlasst, was auch die Anforderung menschlichen Eingreifens umfassen kann. Wenn wiederum die periphere Komponente 112, 114 nicht die erwartete Quittungsnachricht erhält, können auch hier weitere Maßnahmen getroffen werden, etwa Neuversuch der Verbindungstestnachricht, gegebenenfalls mit anderen Parametern (höhere Sendeleistung), lokale oder entfernte Fehlerbenachrichtigung und ähnliches.

Die Verbindungsqualität zwischen peripheren Komponenten und Zentralkomponenten hängt in vielen Fällen markant auch von Einbaubedingungen bzw. Montagebedingungen und Montageorten dieser Komponenten ab. Wegen Reflexionen, stehender Wellen und ähnlichem können tatsächlich wenige Zentimeter Unterschied des Montageorts einer Funkkomponente sehr deutliche Unterschiede in der Qualität, insbesondere Signalstärke, der empfangenen Signale und gegebenenfalls auch der ausgesendeten Signale bewirken.

Bei der Montage der Komponenten muss deshalb auf einen günstigen Montageort geachtet werden. Genauso relevant wie Montageort können aber auch weitere Parameter sein, etwa Ausrichtung der funkkommunizierenden Komponente (insbesondere ihrer Antenne), womöglich Frequenzwahl, Gestaltung der Umgebung der funkkommunizierenden Komponenten und ähnliches.

Die Gestaltung dieser Parameter obliegt dem Monteur bei der Montage der Komponenten. Es ist bisher sehr aufwändig, dem Monteur hierfür geeignetes Feedback zu geben. Teilweise erfolgt die Montage ohne Feedback oder "nach Gefühl". In manchen Ausgestaltungen sind zwei Monteure notwendig, nämlich einer an der zu montierenden Komponente und einer an einer Zentralanlage, die womöglich Informationen über Signalstärken hat, wobei die zwei Monteure dann miteinander kommunizieren müssen. Oder der Monteur hat komplexe Gerätschaften mitzuführen, die Werte ermitteln und ausgeben. Letzteres ist aber auch nur begrenzt hilfreich, da prinzipiell bedingt die mitgeführten Gerätschaften nicht am Ort zu der zu montierenden Komponente sein können, weil eben dieser Ort schon durch die zu montierende Komponente belegt ist.

Aufgabe der Erfindung ist es, eine Drahtloskomponente einer Feststellanlage oder einer Brandmeldeanlage anzugeben, die das lokale Anzeigen von Signalstärken ermöglicht.

Diese Aufgabe wird mit den Merkmalen der unabhängigen Patentansprüche gelöst. Abhängige Patentansprüche sind auf bevorzugte Ausführungsformen der Erfindung gerichtet.

Eine Drahtloskomponente hat eine Messeinrichtung zum Messen der Signalstärke von empfangenen Wellen. Sie hat auch eine Auswerteeinrichtung, die einen Signalstärkewert entsprechend der Ausgabe der Messeinrichtung erzeugt. Schließlich erzeugt sie ein dem erzeugten Signalstärkewert entsprechendes Signal und gibt es an eine Schnittstelle einer Ausgabeeinrichtung, wobei die Schnittstelle eine lokale Anzeige des Signalstärkewerts vornimmt oder ermöglicht.

Auf diese Weise hat der Monteur direkt vom Gerät einen Anhalt dahingehend, wie gut die Signalstärke empfangener Wellen ist.

Die Komponente ist weiter dazu ausgelegt, von einer anderen Drahtloskomponente einen von dieser ermittelten und ausgesendeten Signalstärkewert zu empfangen und diesen empfangenen Signalstärkewert zusammen mit dem selbst ermittelten Signalstärkewert in unterscheidbarer Weise lokal auszugeben oder abgreifbar darzubieten.

Der empfangene Signalstärkewert ist dabei insbesondere diejenige Signalstärke, die die entfernte Drahtloskomponente an den Wellen misst, die sie von der zu montierenden Komponente empfängt. Hierbei wird davon ausgegangen, dass die zu montierende Komponente schon während der Montage Signale bestimmungsgemäß sendet und empfängt. Auf diese Weise hat dann der Monteur bei der Montage einen Anhalt sowohl über die Qualität der Funkverbindung in Senderichtung wie auch in Empfangsrichtung. Er (oder sie) kann dann Montagebedingungen nach Maßgabe dieser Anzeigen gestalten, so dass zuletzt in relativ einfacher Weise ein geeignetes Arrangement gefunden werden kann. Die lokale Anzeige kann eine optische Anzeige sein oder eine akustische Anzeige. Das Ermöglichen einer lokalen Anzeige kann auch umfassen, geeignete Signale zu erzeugen, die ihrerseits entweder drahtlos oder über eine Steckverbindung an der zu montierenden Komponente abgegriffen und in einem separaten Gerät zur Anzeige gebracht werden können.

Der erzeugte Signalstärkewert kann ein Mittelwert mehrerer zeitseriell gemessener Werte sein. Auf diese Weise werden transiente Änderungen herausgemittelt, so dass krasse Fehlbestimmungen unwahrscheinlicher sind.

Neben der lokalen Darbietung des nach eigener Messung erzeugten Signalstärkewerts kann dieser auch in geeigneter Weise an eine entfernte Drahtloskomponente übertragen werden, um dort vorhanden und auswertbar zu sein.

Schließlich kann eine Wähleinrichtung vorgesehen sein, um die lokale Präsentation/Bereitstellung von Signalstärkewerten zuzuschalten oder abzuschalten. Auch vorgelagerte Komponenten/Maßnahmen können zugeschaltet oder abgeschaltet werden, etwa der Betrieb der Auswerteeinrichtung insoweit und der Betrieb der Messeinrichtung. Da Drahtloskomponenten häufig eine begrenzte Energieversorgung haben (Batterie), ist es wünschenswert, den Betrieb unnötiger Teile weitestmöglich zu reduzieren. Da die beschriebene Darbietung der Signalstärken nicht dauernd benötigt wird, ist es deshalb wünschenswert, die zugehörigen Teile wahlweise zuschalten oder abschalten zu können, um Energie zu sparen.

Die Drahtloskomponente hat insgesamt eine erste Funkschnittstelle zum Senden und/oder Empfangen elektromagnetischer Wellen, die Energie und/oder Informationen transportieren, an eine oder von einer entfernten Komponente. Dies kann das Versenden der zum Stand der Technik beschriebenen Nachrichten (Verbindungstestnachricht, Quittungsnachricht, Alarmnachricht, Störungsnachricht) umfassen. Die zugehörige Funkschnittstelle ist bidirektional. In der zu montierenden Drahtloskomponente wird dabei die Signalstärke der empfangenen Welle an der bidirektionalen Schnittstelle gemessen.

Die Drahtloskomponente kann eine Einrichtung zum Anfordern oder Veranlassen der zeitweisen Verkürzung der Periodendauer der Kommunikationssignale aufweisen. Wenn die übliche Periode beispielsweise 60 Sekunden ist und zur Mittelwertbildung fünf Werte berücksichtigt werden, würde es jeweils vier Minuten dauern, bis fünf Werte gesammelt sind, um die Qualität einer bestimmten Montagekonfiguration zu testen. Zur Verkürzung dieser Zeitdauer ist es wünschenswert, die Periodendauer des Aussendens der Nachrichten zu verkürzen, damit Messwerte schneller zur Verfügung stehen. Dementsprechend hat die periphere Komponente eine Einrichtung zum Anfordern oder Veranlassen der zeitweisen Verkürzung der Periodendauer des Aussendens des Kommunikationssignals.

Die Komponente kann auch zur Kommunikation mit einem Drittgerät eingerichtet sein und hierfür einen Kommunikationsanschluss aufweisen, der leitungsgebunden mit Stecker oder drahtlos gestaltet sein kann. Über einen solchen Kommunikationsanschluss kann das Drittgerät verschiedene Eingriffe vornehmen oder veranlassen, etwa die genannte Veranlassung der Verkürzung der Periodendauer, Systemreset, Fehler- und/oder Alarmsimulation, Anfordern von gespeicherten Daten und ähnliches. Das Drittgerät kann aber auch zur Darbietung des ermittelten und/oder des empfangenen Signalstärkewerts verwendet werden.

Allgemein gesprochen ist die Komponente eine periphere Komponente, insbesondere ein Brandsensor oder ein Handauslöseschalter, die dazu ausgelegt ist, ein Detektionssignal oder ein Handauslösesignal oder ein Störungssignal oder ein Alarmsignal über eine erste Funkschnittstelle an eine Zentralkomponente zu senden.

Ein Verfahren zur Darbietung der Signalstärke eines in einer Drahtloskomponente einer Brandschutz-Feststellanlage empfangenen Funksignals hat die Schritte Empfangen elektromagnetischer Wellen, die Energie und/oder Information transportieren, von einer entfernten Komponente, Messen der Signalstärke der empfangenen Wellen, Erzeugen eines Signalstärkewerts entsprechend den Messergebnissen, und Ausgeben der dem erzeugten Signalstärkewert und einem zweiten Signalstärkewert entsprechend einem von der entfernten Komponente empfangenen Empfangssignalstärkewert entsprechenden Signale an eine eine lokale Anzeige bewirkende oder ermöglichende Schnittstelle der Komponente.

Ein Verfahren zur Montage einer Drahtloskomponente (10) einer Brandschutz-Feststellanlage (1) hat die Schritte Anschalten der Drahtloskomponente, Darbietung der Signalstärke eines in der Drahtloskomponente (10) empfangenen Funksignals wie oben, Bestimmen einer Montageposition nach Maßgabe der Darbietung, und Montieren der Komponente an der bestimmten Position.

Nachfolgend werden Bezug nehmend auf die Zeichnungen einzelne Ausführungsformen der Erfindung beschrieben, es zeigen
- Fig. 1: eine Komponente mit angekoppeltem System,
- Fig. 2: die Vorgehensweise zur Erstellung eines Signalstärkewerts,
- Fig. 3: das Aussenden von Kommunikationssignalen auf der Zeitachse, und
- Fig. 4: eine bekannte Feststellanlage.

Fig. 1 zeigt eine Drahtloskomponente 10 und das System 2 bis 6, an das sie gekoppelt ist. Die Komponente 10 ist vorzugsweise eine periphere Komponente, also insbesondere ein Brandsensor oder ein Funksturzmelder oder ein Handauslöseschalter oder eine Funkauslösevorrichtung oder eine Funkschließfolgesteuerungsvorrichtung oder ein Funktürschließer. Sie kann aber auch eine zentrale Komponente sein, etwa eine Steuerung oder ein Funkkommunikationsmodul oder eine Funkenergieversorgung. Nimmt man jedoch an, dass die in Fig. 1 gezeigte Drahtloskomponente 10 beispielsweise ein Brandsensor ist, kommuniziert dieser über eine Funkstrecke mit einem zentralen Funkkommunikationsmodul 6 der Feststellanlage 1. Dieses wiederum ist mit einer zentralen Steuerung 2 verbunden, die leitungsgebunden mit weiteren Brandsensoren 3, Handauslöseschaltern 4 und Feststelleinrichtungen 5 verbunden sein kann.

In der Komponente 10 sei angenommen, dass die Kommunikation mit den zentralen Komponenten mittels einer ersten Schnittstelle 17a erfolgt, die geeignet mit dem Modul 6 zusammenwirkt. Zwischen peripherer Komponente 10 und System 1 bzw. deren zentralen Komponenten kann das eingangs erwähnte Protokoll bestehend aus Verbindungstestnachricht von der peripheren Komponente zur zentralen Komponente und in Antwort darauf Quittungsnachricht von der zentralen Komponente zur peripheren Komponente implementiert sein. Es läuft über die genannte erste Schnittstelle 17a, die vorzugsweise bidirektional ausgelegt ist.

Mit 9 ist ein Sensor oder Aktor bezeichnet, der mit der Steuerung 12 verbunden ist. Der Sensor kann ein Brandsensor sein oder - stattdessen - ein Handauslösetaster. Ein Aktor kann eine Feststelleinrichtung sein.

Die Steuerung weist eine allgemeine Steuerung 12b für Zeitsteuerung und Ablaufsteuerung auf. Sie weist auch eine Steuerungseinheit 12a auf zum Steuern der nach der Erfindung betrachteten Vorgänge und Abläufe.

Die Komponente 10 hat auch eine eine lokale Anzeige ermöglichende zweite Schnittstelle 17c, 14 bis 16.

Allgemein gesprochen werden die Schnittstellen von der Steuerungseinheit 12a mit nötigen Signalen versorgt. Es sind noch Signalwandungen 18 (Treiber) vorhanden, um nach Maßgabe der Daten aus der Steuerung 12a geeignete elektrische Signale für die jeweiligen Schnittstellen zu erzeugen. Die eine lokale Anzeige ermöglichende Schnittstelle 14 bis 16, 17c kann eine akustische Schnittstelle 14 sein oder eine optische Schnittstelle 15 oder ein Steckeranschluss 16 oder eine Drahtlosschnittstelle 17c. 13 symbolisiert eine Energieversorgung. Es kann sich hier um eine Batterie handeln.

Mit 11 ist eine Einrichtung bezeichnet zum Messen der Signalstärke der empfangenen elektromagnetischen Wellen. Grundsätzlich kann sie immer messend tätig sein, während die Steuerung dafür Sorge trägt, dass die ausgegebenen Werte in geeigneter Weise nur während des Empfangs und nicht während des Sendens verwertet werden. Sollte die Ausgangssendeleistung von Interesse sein, kann dies dann auch durch Steuerungseingriff ausgewertet werden. Allgemein gesprochen empfängt die Auswerteeinrichtung 12a die Ausgaben der Messeinrichtung 11 und ermittelt daraus einen Signalstärkewert. Viele der Vorgänge können digital implementiert sein, so dass die Ausgabe der Messeinrichtung 11 ins Digitale gewandelt werden und so weiterverarbeitet werden kann. Es sind aber auch analoge Verarbeitungen denkbar.

Wenn ein geeigneter Signalstärkewert vorliegt, erzeugt die Steuerung 12 für eine eine lokale Darbietung ermöglichende Schnittstelle geeignete Signale und liefert diese an diese Schnittstelle. Es sei darauf hingewiesen, dass in realen Geräten die lokal wirkenden Schnittstellen nicht wie in Fig. 1 gezeigt parallel vorhanden sein müssen. Sie können eine Drahtlosschnittstelle 17c oder eine optische Schnittstelle 15 oder eine akustische Schnittstelle 14 oder eine Steckerschnittstelle 16 aufweisen.

Über die zweite die lokale Darbietung ermöglichende Schnittstelle 14 bis 16, 17c wird das den Signalstärkewert repräsentierende Signal angezeigt oder jedenfalls zugänglich gemacht, so dass seine lokale Darbietung geschieht oder möglich wird. Es ist auf diese Weise dann einem Monteur möglich, die Empfangsqualität unmittelbar vor Ort und womöglich direkt am Gerät erkennen zu können, so dass er dementsprechend seine Einbaumaßnahmen einstellen kann.

Weiterhin kann die Steuerung 12 dazu ausgelegt sein, für den auf den lokalen Messungen beruhenden Signalstärkewert auch ein Signal für die erste Schnittstelle 17a hin zur Zentraleinheit zu erzeugen, so dass auch die Zentraleinheit über die Signalstärke am Empfang der Funkkomponente 10 informiert ist.

Gegengleich hierzu kann beispielsweise das entfernte drahtlos gekoppelte Funkmodul 6 die von der Komponente 10 empfangene Signalstärke messen und diesen Wert als Signalstärkewert über die erste Schnittstelle 17a an die Komponente 10 schicken. Nimmt man an, dass die Erzeugung des Signalstärkewerts für die empfangenen Wellen in einer ersten Teileinrichtung 12a1 geschieht, wird in einer zweiten Teileinrichtung 12a2 aus dem über Funk empfangenen Wert ein Signal für die zweite Schnittstelle 14 bis 16, 17c zu erzeugt, so dass auch der so empfangene Signalstärkewert lokal dargeboten werden kann. Es ist auf diese Weise möglich, sowohl die Signalstärke am Empfang der peripheren Komponente wie auch die von der lokalen Komponente 10 gelieferte Empfangssignalstärke an der empfangenden Komponente (etwa am Modul 6) lokal darzubieten. Die Darbietung dieser beiden Werte erfolgt in geeigneter Weise unterscheidbar, etwa alternierend oder parallel, wenn entsprechende Ausgabeeinrichtungen hierfür vorgesehen sind.

Eine optische lokale Schnittstelle kann mit Leuchtstärke als Maß für den Signalstärkewert arbeiten oder mit einem aus mehreren Leuchtdioden bestehenden Balkendiagramm oder kann eine kleine LCD-Anzeige aufweisen, auf der auch ein Balkendiagramm dargeboten werden kann. Eine akustische Schnittstelle kann mittels Frequenz oder Lautstärke ein Maß für den darzustellenden Signalstärkewert liefern. Eine Steckerschnittstelle 16 (zum Beispiel USB) oder eine zweite Funkschnittstelle 17c kann mit einem lokalen Drittgerät zusammenwirken, das geeignet eingerichtet ist. Ein solches Drittgerät kann ein simples Installationsunterstützungsgerät sein oder kann bis hin zu einem Laptop oder ähnlichem ausgestaltet sein, der mit geeigneter Software zur Auswertung der Signale der Steckerschnittstelle 16 oder Funkschnittstelle 17c (zum Beispiel WLAN/WiFi, NFC, RFID, Bluetooth, DECT, ...) ausgestattet ist. Insoweit kann die Komponente 10 auch einen allgemeinen Kommunikationsanschluss 16, 17c aufweisen, um mit einem Drittgerät kommunizieren zu können. Dieser Kommunikationsanschluss 16, 17c kann durch die schon genannte zweite Funkschnittstelle 17c oder Steckerschnittstelle 16 gebildet sein oder durch eine noch weitere Funkschnittstelle 17b, etwa WiFi/WLAN oder NFC oder Bluetooth. Das Drittgerät kann dann bestimmte Veranlassungen in der Komponente oder über die Komponente 10 bei der Zentraleinheit 2 veranlassen.

Der Signalstärkewert wird vorzugsweise als Mittelwert mehrerer gemessener Werte ermittelt, um Fehldetektionen oder transiente Störungen herausmitteln zu können. Vorzugsweise werden hier die Signalstärken der periodisch nach Protokoll stattfindenden Verbindungstestnachrichten und Quittungsnachrichten verwendet. Da diese selbst sehr kurz sind (wenige Millisekunden), kann pro Nachricht jeweils nur ein Messwert generiert werden. Da vorteilhafterweise mehrere zur Mittelwertbildung genommen werden, bedeutet dies, dass mehrere Perioden abgewartet werden müssen. Wenn die Periodendauer vergleichsweise lang ist (beispielsweise über 30 Sekunden oder über 40 Sekunden oder über 50 Sekunden), kann dies dazu führen, dass lange gewartet werden muss, bis die geeignete Zahl von Einzelwerten für die Mittelwertbildung zur Verfügung steht. Da dies für jede einzelne versuchte Montagevariante abzuwarten wäre, ist dies ein sehr zeitaufwändiges und praktisch nicht mögliches Verfahren. Nach einer Option wird deshalb die Komponente 10 mit einer Einrichtung ausgestattet, die zeitweise das Aussenden der protokollgemäßen Nachrichten mit kürzerer Periodendauer veranlasst. Wenn dann die Quittungsnachrichten dementsprechend kürzerperiodisch eintreffen, muss nur entsprechend der Summe der kürzeren Periode gewartet werden, nicht entsprechend der längeren.

Fig. 2 zeigt das Vorgehen bzw. Verfahren bei der Darbietung der Signalstärke. In Schritt 21 erfolgt das Messen der Signalstärke der beim Empfangen einer Nachricht empfangenen Signale. Dies kann zu analogen oder digitalen Werten führen. Das Messen erfolgt mehrfach, und die so erhaltenen mehreren Werte werden im Schritt 22 geeignet zu einem Signalstärkewert verarbeitet, beispielsweise zu einem Mittelwert verrechnet.

Der Signalstärkewert kann in dB als relatives Verhältnis einer Empfangsleistung zur Sendeleistung ausgedrückt werden oder absolut in dBm als Empfangsleistung in Milliwatt oder als SNR (Signal-Rausch-Verhältnis), ggf. auch in dB, oder als RSSI nach IEEE 802.11, und kann in dieser Skalierung ausgegeben werden..

Vor dem Schritt 21 des Messens kann ein (nicht gezeigter) Schritt des Veranlassens einer kürzeren Periodendauer liegen, wie Bezug nehmend auf Fig. 3 beschrieben. Nach der Mittelwertbildung 22 können weitere Schritte 23 folgen, etwa Rücksetzen auf normale Periodendauer, und danach das Versenden des erhaltenen Signalstärkewerts an eine Zentralkomponente (Schritt 24). Außerdem wird der Wert an die eine lokale Darbietung ermöglichende zweite Schnittstelle ausgegeben, so dass er lokal angezeigt wird oder zur Verfügung steht.

Fig. 3 zeigt insoweit den Vorgang auf der Zeitachse. Die herkömmliche Periode tp sei beispielsweise 60 Sekunden. Es treffen dann zu t = 0, 60, 120 die periodischen Quittungsnachrichten auf die von der peripheren Komponente 10 ausgesendete Verbindungstestnachricht ein. Angenommen wird, dass bei t = 170 Sekunden eine Verkürzung der Periodendauer eingestellt wird. Es kann dann beispielsweise einmal pro Sekunde eine Verbindungstestnachricht von der peripheren Komponente 10 zur zentralen Komponente 6/2 gesendet werden, dort (wie weiter oben dargelegt) in ihrer empfangenen Feldstärke vermessen werden, so dass dort auch ein entsprechender Wert erzeugt wird, der der zurück an die Komponente 10 gesendeten Quittungsnachricht aufgeprägt wird.

Gleichzeitig kann die periphere Komponente 10 das empfangene Quittungssignal mittels der Messeinrichtung 11 selbst auf Signalstärke hin vermessen. Im gezeigten Beispiel können dann etwa innerhalb von 9 Sekunden zehn eingehende Bestätigungsnachrichten vermessen werden, so dass innerhalb vergleichsweise kurzer Zeit genügend Messwerte zur Mittelwertbildung zur Verfügung stehen. Nach beispielsweise ein er voreingestellten Anzahl von ausgesendeten Nachrichten kann zurück zur herkömmlichen Periode tp gegangen werden.

Denkbar ist aber etwa auch, einen (nicht gezeigten) Schalter oder Taster vorzusehen, den ein Monteur betätigen oder gedrückt halten kann, und solange der Schalter betätigt oder gedrückt ist, werden Verbindungstestnachrichten mit der kürzeren Periode tk ausgesendet. Wenn der Schalter zurückgesetzt oder losgelassen wird, geht die Komponente 10 zurück zur normalen Periodik tp.

Die Verkürzung der Periodendauer kann auf Werte geschehen, so dass die kurze Periodendauer tk kleiner ist als 5 Sekunden oder kleiner als 2 Sekunden oder kleiner als 1 Sekunde oder kleiner als 0,5 Sekunden, aber vorzugsweise größer als 0,05 Sekunden oder 0,1 Sekunde oder 0,5 Sekunden.

Über den Kommunikationsanschluss 16, 17c kann ebenso das Verkürzen der Periodendauer von tp nach tk veranlasst werden und auch das Zurückgehen nach tp. Nötigenfalls kann über das Drittgerät und den Kommunikationsanschluss auch ein Systemreset veranlasst werden oder das Setzen einer Fehler- und/oder Alarmsituation oder das Auslesen von schon länger gespeicherten Daten. Insoweit kann die Komponente 10 einen Speicher aufweisen, der Werte speichert, etwa eine vorbestimmte Anzahl zuletzt gemessener Signalstärken oder einen jüngst ermittelten Signalstärkewert.

Die Steuerung 12 kann auch eine Wähleinrichtung bzw. Schalteinrichtung 19 aufweisen, um zu bestimmen, ob das Vermessen der eingehenden Signalstärke und die sich gegebenenfalls daran anschließenden Verarbeitungen durchgeführt werden sollen oder nicht. Periphere Komponenten 10, soweit sie über Funk angebunden sind, haben häufig begrenzte Energieressourcen. In Fig. 1 ist eine Batterie 13 angedeutet. Bei dieser Art von Komponenten ist es erwünscht, sparsam mit Energie umzugehen, so dass unnötige Maßnahmen tunlichst unterbleiben. Da das Vermessen der eingehenden Signalstärke in der Regel nur bei der Montage der Komponente 10 benötigt wird, kann es wünschenswert sein, die insoweit nötigen Verarbeitungen (Signalstärkevermessung, Mittelwertbildung, Signalisierung, ...) nur während der Montage vorzunehmen und danach zu unterlassen. Es kann dementsprechend eine Schalteinrichtung 19 vorgesehen sein, um eben diese Wahl treffen zu können. Es kann sich um einen mechanischen Schalter handeln oder um einen elektronischen Schalter, der beispielsweise von einem beschreibbaren Register aus betätigt wird. Die Schalteinrichtung 19 kann auch mit dem Schalter oder Taster zur Verkürzung der Periodendauer wie oben beschrieben gekoppelt sein oder kann automatisch schalten, indem sie nach Einsetzen der Batterie bzw. Anschalten der Energieversorgung "an" ist und nach einer bestimmten Zeitdauer auf "aus" gesetzt wird.

Soweit die lokal wirkende Schnittstelle 17c eine Funkschnittstelle ist, kann sie die gleiche sein wie die erste Schnittstelle 17a zur Zusammenwirkung mit dem Zentralmodul 16. Das lokal vorhandene Drittgerät ist dann zum "Zuhören" im Datenaustausch der genannten Komponenten 10, 6, 2 ausgelegt.

Ganz allgemein gesprochen können die Funkschnittstellen bekannte Funkstandards implementieren, also etwa WLAN/WiFi, Bluetooth, NFC, RFID, DECT oder ähnliches. Die Funkfrequenz zwischen peripherer Komponente 10 und Zentrale (also Funkschnittstelle 17a) kann zwischen 865 und 870 MHz, insbesondere bei 868 MHz liegen.

Merkmale in dieser Beschreibung sollen auch dann als miteinander kombinierbar angesehen werden, wenn ihre Kombination nicht ausdrücklich beschrieben ist, soweit sie technisch möglich ist. Merkmale, die in einem gewissen Kontext, Patentanspruch, einer Figur oder einer Ausführungsform beschrieben sind, sollen auch als daraus heraus lösbar und mit anderen Kontexten, Patentansprüchen, Figuren oder Ausführungsformen kombinierbar verstanden werden, soweit dies technisch möglich ist. Darlegungen von Verfahrensschritten sollen auch als Darlegung von diese Verfahrensschritte implementierenden Komponenten verstanden werden, und umgekehrt.

### Bezugszeichenliste

- 1: Feststellanlage, Brandmeldeanlage
- 2: zentrale Steuerung
- 3: Brandmeldesensor
- 4: Handauslösetaster
- 5: Feststelleinrichtung
- 6: Kommunikationsmodul
- 9: Sensor, Aktor
- 10: Komponente
- 11: Messeinrichtung
- 12: Steuerung
- 12a: Auswerteeinrichtung
- 12a1: erste Teileinrichtung
- 12a2: zweite Teileinrichtung
- 13: Energieversorgung
- 14: akustische Schnittstelle
- 15: optische Schnittstelle
- 16: Steckerschnittstelle
- 17a, 17b, 17c: Funkschnittstellen
- 18: Treiber für die Schnittstellen
- 19: Wähleinrichtung
- 21 - 25: Verfahrensschritte
- 100: Feststellanlage
- 112: drahtloser Brandmelder
- 114: drahtloser Handauslösetaster
- 116: Energieversorgung
- 118: Steuerung
- 120: Feststellvorrichtung mit Auslösevorrichtung
- 124: Zusatzmodul
- 126: Kommunikationsschnittstelle
- 128: Widerstandssimulationsmittel

## Patentansprüche

1. Drahtloskomponente (10) einer Brandschutz-Feststellanlage (1), mit einer ersten Funkschnittstelle (17a) zum Empfangen elektromagnetischer Wellen, die Energie und/oder Information transportieren, von einer das Funksignal der Brandschutz-Feststellanlage empfangenden entfernten Komponente,
einer Messeinrichtung (11) zum Messen der Signalstärke der empfangenen Wellen,
einer Auswerteeinrichtung (12a), die einen Signalstärkewert entsprechend der Ausgabe der Messeinrichtung erzeugt, und
einer Ausgabeeinrichtung (14 - 17) mit einer eine lokale Anzeige bewirkenden oder ermöglichenden zweiten Schnittstelle (14 - 16, 17c) zum Ausgeben eines dem Signalstärkewert entsprechenden Signals über die zweite Schnittstelle (14 - 16, 17c), **dadurch gekennzeichnet dass** die Auswerteeinrichtung (12a) mehrere Teileinrichtungen (12a1, 12a2) aufweist, bei der eine erste Teileinrichtung (12a1) dazu ausgelegt ist, einen ersten Signalstärkewert entsprechend der Ausgabe der Messeinrichtung (11) zu erzeugen, und bei der eine zweite Teileinrichtung (12a2) dazu ausgelegt ist, einen zweiten Signalstärkewert entsprechend einem von der entfernten Komponente empfangenen Empfangssignalstärkewert zu erzeugen, dementsprechend unabhängige Signale zu erzeugen und diese über die zweite Schnittstelle (14-16,17c) auszugeben.

2. Drahtloskomponente (10) nach Anspruch 1, bei der die zweite Schnittstelle eine optische Schnittstelle (15) und/oder eine akustische Schnittstelle (14) aufweist.

3. Drahtloskomponente (10) nach Anspruch 1 oder 2 bei der die zweite Schnittstelle eine zweite Funkschnittstelle (17c) und/oder eine Steckerschnittstelle (16) aufweist.

4. Drahtloskomponente (10) nach Anspruch 1 oder 2, die ein Branddetektor oder ein Funksturzmelder oder ein Handauslöseschalter oder eine zentrale Steuerung oder ein Funkkommunikationsmodul oder eine Funkenergieversorgungsvorrichtung oder eine Funkauslösevorrichtung oder eine Funkschließfolgesteuerungsvorrichtung oder ein Funktürschließer ist oder aufweist.

5. Drahtloskomponente (10) nach einem der vorherigen Ansprüche, bei der die Auswerteeinrichtung dazu ausgelegt ist, den Signalstärkewert nach Maßgabe von mehreren zeitseriell ermittelten Einzelwerten zu erzeugen, insbesondere als deren Mittelwert.

6. Drahtloskomponente (10) nach einem der vorherigen Ansprüche, bei der die Ausgabeeinrichtung (14 - 17) mehrere Schnittstellen (14, 15, 16, 17a, 17b, 17c) aufweist und dazu ausgelegt ist, für einen Signalstärkewert auch ein Signal für die erste Funkschnittstellen (17a) zu erzeugen und dieses an die erste Funkschnittstelle auszugeben.

7. Drahtloskomponente (10) nach einem der vorherigen Ansprüche mit einer Schalteinrichtung (19) zum wählbaren Zuschalten und/oder Abschalten der Nutzung der zweiten Schnittstelle und ggf. vorgelagerter Signalerzeugungskomponenten und Teileinrichtungen.

8. Drahtloskomponente (10) nach einem der vorherigen Ansprüche, die mit einer vorzugsweise bidirektionalen Kommunikationseinrichtung zum Senden eines wiederholt, vorzugsweise periodisch auszusendenden Kommunikationssignals und zum Empfangen eines korrespondierend periodisch empfangbaren Bestätigungssignals versehen ist, wobei die Messeinrichtung (11) dazu ausgelegt ist, einen Signalstärkewert der Stärke der Wellen des empfangenen Signals zu erzeugen.

9. Drahtloskomponente (10) nach Anspruch 8, mit einer Einrichtung zum Anfordern oder Veranlassen der zeitweisen Verkürzung der Periodendauer des Aussendens des Kommunikationssignals.

10. Drahtloskomponente (10) nach einem der vorherigen Ansprüche, bei der eine Steuerung (12) mit einem Kommunikationsanschluss (16, 17c) verbunden ist zum Datenaustausch mit einem Drittgerät, wobei die Steuerung (12) dazu ausgelegt ist, nach Maßgabe von vom Drittgerät über den Kommunikationsanschluss empfangenen Daten Steuerungseingriffe in der Komponente vorzunehmen, insbesondere einen oder mehrere der folgenden Eingriffe:
• Anfordern oder Veranlassen der zeitweisen Verkürzung der Periodendauer des Aussendens des Kommunikationssignals nach Anspruch 10,
• Anfordern oder Veranlassen eines Systemresets,
• Anfordern oder Veranlassen einer Fehler- und/oder einer Alarmsimulation,
• Anfordern von gespeicherten Daten.

11. Drahtloskomponente (10) nach einem der vorherigen Ansprüche, mit einem Speicher zum Speichern eines oder mehrerer der Signalstärkewerte, wobei die Steuerung (12) dazu ausgelegt ist, einen oder mehrere der gespeicherten Signalstärkewerte auf eine vorbestimmte Bedingung hin über die Ausgabeeinrichtung (14-17) auszugeben.

12. Drahtloskomponente (10) nach einem der vorherigen Ansprüche, die ein Branddetektor mit einem Brandsensor (11) oder ein Handauslöseschalter mit einem Handschalter ist und die dazu ausgelegt ist, ein Detektionssignal oder ein Handauslösesignal oder ein Störungssignal über die erste Funkschnittstelle (17a) an eine empfangende Komponente (2, 6) zu übertragen.

13. Drahtloskomponente (10) nach einem der vorherigen Ansprüche, bei der die Funkschnittstelle (17) eine WLAN-Schnittstelle oder ein Bluetooth-Schnittstelle oder eine DECT-Schnittstelle oder eine RFID-Schnittstelle oder eine NFC-Schnittstelle oder eine GSM-Schnittstelle ist.

14. Verfahren zur Darbietung der Signalstärke eines in einer Drahtloskomponente (10) einer Brandschutz-Feststellanlage (1) empfangenen Funksignals, mit den Schritten
Empfangen elektromagnetischer Wellen, die Energie und/oder Information transportieren, von einer das Funksignal der Brandschutz-Feststellanlage empfangenden entfernten Komponente,
Messen der Signalstärke der empfangenen Wellen,
Erzeugen eines Signalstärkewerts entsprechend den Messergebnissen, und Ausgeben der dem erzeugten Signalstärkewert und einem zweiten Signalstärkewert entsprechend einem von der entfernten Komponente empfangenen Empfangssignalstärkewert entsprechenden Signale an eine eine lokale Anzeige bewirkende oder ermöglichende Schnittstelle (14-16,17c) der Komponente.

15. Verfahren zur Montage einer Drahtloskomponente (10) einer Brandschutz-Feststellanlage (1), mit den Schritten
Anschalten der Drahtloskomponente,
Darbietung der Signalstärke eines in der Drahtloskomponente (10) empfangenen Funksignals nach Anspruch 14,
Bestimmen einer Montageposition nach Maßgabe der Darbietung, und Montieren der Komponente an der bestimmten Montageposition.

## Claims

1. Wireless component (10) of a fire prevention door-retaining system (1), having
a first radio interface (17a) for receiving electromagnetic waves that transport power and/or information from a remote component that receives the radio signal of the fire prevention door-retaining system,
a measuring device (11) for measuring the signal strength of the received waves,
an evaluation device (12a) that generates a signal strength value in accordance with the output from the measuring device, and
an output device (14 - 17) having a second interface (14 - 16, 17c), which produces or allows a local display, for outputting a signal corresponding to the signal strength value via the second interface (14 - 16, 17c), **characterized in that**
the evaluation device (12a) has multiple partial devices (12a1, 12a2), wherein a first partial device (12a1) is designed to generate a first signal strength value in accordance with the output from the measuring device (11), and wherein a second partial device (12a2) is designed to generate a second signal strength value in accordance with a received signal strength value received from the remote component, to accordingly generate independent signals and to output said signals via the second interface (14 - 16, 17c).

2. Wireless component (10) according to Claim 1, in which the second interface has an optical interface (15) and/or an acoustic interface (14).

3. Wireless component (10) according to Claim 1 or 2, in which the second interface has a second radio interface (17c) and/or a connector interface (16).

4. Wireless component (10) according to Claim 1 or 2, which is or has a fire detector or a radio drop detector or a manual trigger switch or a central controller or a radio communication module or a radio power supply apparatus or a radio trigger apparatus or a radio closure sequence control apparatus or a radio door closer.

5. Wireless component (10) according to one of the preceding claims, in which the evaluation device is designed to generate the signal strength value according to multiple single values ascertained serially in time, in particular as the mean value of said single values.

6. Wireless component (10) according to one of the preceding claims, in which the output device (14 - 17) has multiple interfaces (14, 15, 16, 17a, 17b, 17c) and is designed to also generate a signal for the first radio interface (17a) for a signal strength value and to output said signal to the first radio interface.

7. Wireless component (10) according to one of the preceding claims, having a switching device (19) for selectively connecting and/or disconnecting the use of the second interface and of possibly upstream signal generation components and partial devices.

8. Wireless component (10) according to one of the preceding claims, which is provided with a preferably bidirectional communication device for sending a repeatedly, preferably periodically, transmittable communication signal and for receiving a correspondingly periodically receivable confirmation signal, wherein the measuring device (11) is designed to generate a signal strength value for the strength of the waves of the received signal.

9. Wireless component (10) according to Claim 8, having a device for requesting or prompting the intermittent shortening of the period duration of the transmission of the communication signal.

10. Wireless component (10) according to one of the preceding claims, in which a controller (12) is connected to a communication connection (16, 17c) for the purpose of data interchange with a third-party device, wherein the controller (12) is designed to take data received from the third-party device via the communication connection as a basis for performing control actions in the component, in particular one or more of the following actions:
• requesting or prompting the intermittent shortening of the period duration of the transmission of the communication signal according to Claim 9,
• requesting or prompting a system reset,
• requesting or prompting an error simulation and/or an alarm simulation,
• requesting stored data.

11. Wireless component (10) according to one of the preceding claims, having a memory for storing one or more of the signal strength values, wherein the controller (12) is designed to output one or more of the stored signal strength values via the output device (14-17) in response to a predetermined condition.

12. Wireless component (10) according to one of the preceding claims, which is a fire detector having a fire sensor (11) or a manual trigger switch having a manual switch and which is designed to transmit a detection signal or a manual trigger signal or a fault signal to a receiving component (2, 6) via the first radio interface (17a) .

13. Wireless component (10) according to one of the preceding claims, in which the radio interface (17) is a WLAN interface or a Bluetooth interface or a DECT interface or an RFID interface or an NFC interface or a GSM interface.

14. Method for presenting the signal strength of a radio signal received in a wireless component (10) of a fire prevention door-retaining system (1), having the steps of
receiving electromagnetic waves that transport power and/or information from a remote component that receives the radio signal of the fire prevention door-retaining system,
measuring the signal strength of the received waves, generating a signal strength value in accordance with the measurement results, and
outputting the signals corresponding to the generated signal strength value and to a second signal strength value in accordance with a received signal strength value received from the remote component to an interface (14 - 16, 17c) of the component that produces or allows a local display.

15. Method for installing a wireless component (10) of a fire prevention door-retaining system (1), having the steps of
switching on the wireless component,
presenting the signal strength of a radio signal received in the wireless component (10) according to Claim 14, determining an installation position according to the presentation, and installing the component at the determined installation position.

## Revendications

1. Composant sans fil (10) d'une installation de blocage anti-incendie (1), comprenant
une première interface radio (17a) pour recevoir des ondes électromagnétiques qui transportent de l'énergie et/ou des informations d'un composant distant recevant le signal radio de l'installation de blocage anti-incendie,
un dispositif de mesure (11) pour mesurer l'intensité de signal des ondes reçues,
un dispositif d'évaluation (12a) qui génère une valeur d'intensité de signal selon la sortie du dispositif de mesure, et
un dispositif de sortie (14-17) doté d'une deuxième interface (14-16, 17c) provoquant ou permettant un affichage local pour sortir par l'intermédiaire de la deuxième interface (14-16, 17c) un signal correspondant à la valeur d'intensité de signal,
**caractérisé en ce que** le dispositif d'évaluation (12a) présente plusieurs dispositifs partiels (12a1, 12a2), un premier dispositif partiel (12a1) étant conçu pour générer une première valeur d'intensité de signal selon la sortie du dispositif de mesure (11), et un deuxième dispositif partiel (12a2) étant conçu pour générer une deuxième valeur d'intensité de signal selon une valeur d'intensité de signal de réception reçue du composant distant, pour générer en conséquence des signaux indépendants et pour les sortir par l'intermédiaire de la deuxième interface (14-16, 17c).

2. Composant sans fil (10) selon la revendication 1, dans lequel la deuxième interface présente une interface optique (15) et/ou une interface acoustique (14) .

3. Composant sans fil (10) selon la revendication 1 ou 2, dans lequel la deuxième interface présente une deuxième interface radio (17c) et/ou une interface à enfichage (16).

4. Composant sans fil (10) selon la revendication 1 ou 2, qui est ou présente un détecteur d'incendie ou un avertisseur de chute radio ou un commutateur de déclenchement manuel ou une commande centrale ou un module de radiocommunication ou un dispositif d'alimentation en énergie radio ou un dispositif de déclenchement radio ou un dispositif de commande séquentielle de fermeture radio ou un ferme-porte radio.

5. Composant sans fil (10) selon l'une quelconque des revendications précédentes, dans lequel le dispositif d'évaluation est conçu pour générer la valeur d'intensité de signal conformément à plusieurs valeurs individuelles déterminées de manière chronologique, en particulier en tant que moyenne de celles-ci.

6. Composant sans fil (10) selon l'une quelconque des revendications précédentes, dans lequel le dispositif de sortie (14-17) présente plusieurs interfaces (14, 15, 16, 17a, 17b, 17c) et est conçu pour générer pour une valeur d'intensité de signal aussi un signal pour la première interface radio (17a) et pour le fournir à la première interface radio.

7. Composant sans fil (10) selon l'une quelconque des revendications précédentes, comprenant un dispositif de commutation (19) pour la mise en circuit et/ou la mise hors circuit sélectionnables de l'utilisation de la deuxième interface, et le cas échéant de composants de génération de signal et de dispositifs partiels placés en amont.

8. Composant sans fil (10) selon l'une quelconque des revendications précédentes, qui est équipé d'un dispositif de communication, de préférence bidirectionnel, pour envoyer un signal de communication à émettre, de préférence périodiquement, et pour recevoir un signal de confirmation pouvant être reçu périodiquement de façon correspondante, le dispositif de mesure (11) étant conçu pour générer une valeur d'intensité de signal de l'intensité des ondes du signal reçu.

9. Composant sans fil (10) selon la revendication 8, comprenant un dispositif pour demander ou provoquer une réduction temporaire de la durée de période de l'émission du signal de communication.

10. Composant sans fil (10) selon l'une quelconque des revendications précédentes, dans lequel ladite une commande (12) est reliée à un connecteur de communication (16, 17c) pour échanger des données avec un troisième appareil, la commande (12) étant conçue pour effectuer des interventions de commande dans le composant conformément à des données reçues du troisième appareil par le connecteur de communication, en particulier une ou plusieurs des interventions suivantes :
• demander ou provoquer la réduction temporaire de la durée de période de l'émission du signal de communication selon la revendication 9,
• demander ou provoquer une réinitialisation du système,
• demander ou provoquer une simulation d'erreur et/ou d'alarme,
• demander des données stockées.

11. Composant sans fil (10) selon l'une quelconque des revendications précédentes, comprenant une mémoire pour stocker une ou plusieurs des valeurs d'intensité de signal, la commande (12) étant conçue pour sortir par l'intermédiaire du dispositif de sortie (14-17) une ou plusieurs des valeurs d'intensité de signal stockées suite à une condition prédéterminée.

12. Composant sans fil (10) selon l'une quelconque des revendications précédentes, qui est un détecteur d'incendie doté d'un capteur d'incendie (11) ou est un commutateur de déclenchement manuel doté d'un commutateur manuel, et qui est conçu pour transmettre à un composant de réception (2, 6) un signal de détection ou un signal de déclenchement manuel ou un signal de dérangement par l'intermédiaire de la première interface radio (17a).

13. Composant sans fil (10) selon l'une quelconque des revendications précédentes, dans lequel l'interface radio (17) est une interface WLAN ou une interface Bluetooth ou une interface DECT ou une interface RFID ou une interface NFC ou une interface GSM.

14. Procédé permettant de présenter l'intensité de signal d'un signal radio reçu dans un composant sans fil (10) d'une installation de blocage anti-incendie (1), comprenant les étapes consistant à
recevoir des ondes électromagnétiques qui transportent de l'énergie et/ou des informations d'un composant distant recevant le signal radio de l'installation de blocage anti-incendie,
mesurer l'intensité de signal des ondes reçues, générer une valeur d'intensité de signal selon les résultats de mesure, et
sortir les signaux correspondant à la valeur d'intensité de signal générée et à une deuxième valeur d'intensité de signal selon une valeur d'intensité de signal de réception reçue du composant distant correspondant à une interface (14-16, 17c) du composant, provoquant ou permettant un affichage local.

15. Procédé de montage d'un composant sans fil (10) d'une installation de blocage anti-incendie (1), comprenant les étapes consistant à
mettre en marche le composant sans fil,
présenter l'intensité de signal d'un signal radio reçu dans le composant sans fil (10) selon la revendication 14,
déterminer une position de montage conformément à la présentation, et monter le composant dans la position de montage déterminée.
